# EUROPÄISCHE PATENTSCHRIFT

(11) **EP 1 650 405 B1**
(45) Veröffentlichungstag und Bekanntmachung des Hinweises auf die Patenterteilung: **05.12.2007**
(21) Anmeldenummer: 05022065.6
(22) Anmeldetag: 10.10.2005
(51) Int. Cl.: F01D 5/30

(54) **Rotor einer Turbomaschine, insbesondere Gasturbinenrotor**
Rotor of a turbomachine, in particular gas turbine rotor
Rotor d'une turbomachine, notamment rotor d'une turbine à gaz

(30) Priorität: 20.10.2004 DE 102004051116
(43) Veröffentlichungstag der Anmeldung: 26.04.2006
(73) Patentinhaber: MTU Aero Engines GmbH, 80995 München (DE)
(72) Erfinder: Klingels, Hermann, 85221 Dachau (DE)

(56) Entgegenhaltungen:
- US-A- 3 165 294
- US-A- 3 404 831
- US-A- 3 778 191
- US-A- 4 451 203
- US-A- 4 451 204
- US-A- 4 907 944
- US-A- 5 131 814

## Beschreibung

Die Erfindung betrifft einen Rotor einer Turbomaschine, insbesondere einen Gasturbinenrotor, nach dem Oberbegriff des Patentanspruchs 1.

Rotoren einer Turbomaschine, wie zum Beispiel Gasturbinenrotoren, verfügen über einen Rotorgrundkörper sowie über mehrere mit dem Rotorgrundkörper rotierende Laufschaufeln. Die Laufschaufeln können entweder integraler Bestandteil des Rotorgrundkörpers sein oder über Schaufelfüße in einer oder mehreren Nuten des Rotorgrundkörpers verankert sein. Rotoren mit integraler Beschaufelung bezeichnet man als Blisk oder Bling, abhängig davon, ob ein scheibenförmiger oder ein ringförmiger Rotorgrundkörper vorliegt. Bei Rotoren, bei welchen die Laufschaufeln über Schaufelfüße in einer Nut verankert sind, unterscheidet man zwischen Rotoren, bei welchen die Schaufelfüße der Laufschaufeln entweder in sogenannten Axialnuten des Rotorgrundkörpers oder in einer Umfangsnut desselben befestigt sind. Die hier vorliegende Erfindung betrifft einen Rotor einer Turbomaschine, insbesondere einen Gasturbinenrotor, bei welchem die Laufschaufeln über ihre Schaufelfüße in einer in Umfangsrichtung verlaufenden Nut des Rotorgrundkörpers, also in einer Umfangsnut, befestigt sind.

Bei Rotoren, bei welchen die Laufschaufeln mit ihren Schaufelfüßen in sogenannten Umfangsnuten befestigt sind, verfügen die Umfangsnuten über mindestens zwei sich diametral gegenüberliegende Einfüllöffnungen, um die Schaufelfüße der Laufschaufel in die entsprechende Umfangsnut einzuführen. Die Einfüllöffnungen werden nach dem Stand der Technik durch Einschnürungen im Bereich von Nutwandschenkeln der Umfangsnut gebildet, wobei im Betrieb die Schaufelfüße mit Tragflanken an den Nutwandschenkeln anliegen. Durch die Einfüllöffnungen werden Kerbstellen an den Nutwandschenkel gebildet, die im Betrieb des Rotors einem hohen Spannungsniveau ausgesetzt sind. Hierdurch wird die Lebensdauer des Rotors reduziert. Weiterhin verfügen nach dem Stand der Technik aufgrund des obigen Konstruktionsprinzips von in Umfangsnuten geführten Laufschaufeln die Schaufelfüße der Laufschaufeln in Umfangsrichtung gesehen lediglich über in etwa die halbe Breite wie Schaufelplattformen der Laufschaufeln. Hierdurch werden die Kräfte, welche die Schaufelfüße im Betrieb des Rotors aufnehmen können, begrenzt. Der Einsatzbereich der aus dem Stand der Technik bekannten Rotoren, bei welchen die Laufschaufeln über ihre Schaufelfüße in sogenannten Umfangsnuten geführt bzw. befestigt sind, ist demnach begrenzt. Ein Rotor mit einer derartigen Schaufelbefestigung ist beispielsweise aus dem Dokument US-A-4 451 204 bekannt.

Aus dem Dokument US-A- 4 451 203 ist ein Rotor mit einer Schaufelbefestigung bekannt, welche die grundlegenden Probleme der voranstehend beschriebenen Konstruktionen löst. Die Umfangsnut am Rotor und die Schaufelfüße sind so geformt und bemessen, dass die Schaufelfüße durch eine Kipp- bzw. Schwenkbewegung in die Nut einführbar sind, ohne die Nut an einer Stelle aufweiten und somit schwächen zu müssen. Dabei kann die Breite der Schaufelfüße in Umfangsrichtung etwa so groß wie die Breite der Schaufelplattform sein, wodurch die mechanische Belastbarkeit und die Lebensdauer der Einheit Rotorgrundkörper/Schaufeln erheblich gesteigert werden kann. Nach dem Einführen in die Umfangsnut am Rotorgrundkörper müssen die Schaufeln über geeignete Abstandhalter in radial aufrechter Position gehalten werden, um ein Ausfädeln aus der Nut durch ungewolltes Kippen bzw. Schwenken zu verhindern. Solche Abstandhalter können integral am Rotorgrundkörper angeformt bzw. als separate Zusatzelemente ausgeführt sein. Das US-Dokument nennt und zeigt verschiedene Beispiele für derartige Abstandhalter, z.B. geschlossene und segmentierte Ringe. Zusätzlich müssen die Schaufeln und die separaten Abstandhalter gegen ein Wandern in Umfangsrichtung gesichert werden, wofür sich formschlüssige Elemente eignen. Die Abstandhalter, ob integral oder separat, sind hier so ausgeführt, dass sie sich praktisch lückenlos um den Rotorumfang erstrecken. Daraus resultiert ein relevantes Zusatzgewicht für den Rotor insgesamt.

Hiervon ausgehend liegt der vorliegenden Erfindung das Problem zu Grunde, einen festigkeits- und lebensdauer optimierten Rotor einer Turbomaschine zu schaffen.

Dieses Problem wird dadurch gelöst, dass der eingangs genannte Rotor einer Turbomaschine durch die Merkmale des kennzeichnenden Teils des Patentanspruchs 1 weitergebildet ist.

Erfindungsgemäß sind an beiden Nutwandschenkeln der Nut in Umfangsrichtung mehrere höckerartige Vorsprünge mit Abstand voneinander positioniert, wobei an jeweils zwei sich gegenüberliegenden, an unterschiedlichen Nutwandschenkeln der Nut positionierten Vorsprüngen jeweils zwei Laufschaufeln mit ihren Schaufelplattformen gelagert sind.

Bevorzugt erstreckt sich durch jeweils zwei sich gegenüberliegende, an unterschiedlichen Nutwandschenkeln positionierte, höckerartige Vorsprünge ein Sicherungselement, welches in Umfangsrichtung eine Relativposition zwischen den Laufschaufeln und dem Rotorgrundkörper definiert.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1: einen Ausschnitt aus einem Gasturbinenrotor nach dem Stand der Technik in perspektivischer Seitenansicht;
- Fig. 2: einen Ausschnitt aus einem erfindungsgemäßen Gasturbinenrotor in perspektivischer Seitenansicht;
- Fig. 3: einen Querschnitt durch den erfindungsgemäßen Gasturbinenrotor der Fig. 2 mit einer Laufschaufel bei der Montage derselben an einem Rotorgrundkörper des Gasturbinenrotors;
- Fig. 4: einen Querschnitt durch den erfindungsgemäßen Gasturbinenrotor der Fig. 2 mit einer montierten Laufschaufel;
- Fig. 5: einen Querschnitt durch einen alternativen, erfindungsgemäßen Gasturbinenrotor mit einer montierten Laufschaufel;
- Fig. 6: einen Querschnitt durch einen beispielhaften Gasturbinenrotor mit einer montierten Laufschaufel, der das Verständnis der Erfindung erbeichtert;
- Fig. 7: einen Querschnitt durch einen weiteren beispielhaften Gasturbinenrotor mit einer montierten Laufschaufel;
- Fig. 8: einen weiteren Querschnitt durch die Anordnung der Fig. 7; und
- Fig. 9: ein Verschlusselement der Anordnung gemäß Fig. 7 und 8.

Bevor nachfolgend unter Bezugnahme auf Fig. 2 bis 9 die hier vorliegende Erfindung in größerem Detail beschrieben wird, soll vorab unter Bezugnahme auf Fig. 1 ein aus dem Stand der Technik bekannter Gasturbinenrotor mit in einer Umfangsnut geführten Laufschaufeln beschrieben werden.

Fig. 1 zeigt einen Ausschnitt aus einem Gasturbinenrotor 10 nach dem Stand der Technik, wobei der Gasturbinenrotor 10 von einem Rotorgrundkörper 11 und mehreren Laufschaufeln 12 gebildet ist. Gemäß Fig. 1 verfügen die Laufschaufeln 12 jeweils über ein Schaufelblatt 13 sowie einen Schaufelfuß 14, wobei zwischen dem Schaufelblatt 13 und dem Schaufelfuß 14 eine Schaufelplattform 15 ausgebildet ist. Die Laufschaufeln 12 sind in einer sich in Umfangsrichtung erstreckenden Nut 16 des Rotorgrundkörpers 11 über ihre Schaufelfüße 14 befestigt bzw. geführt. Wie Fig. 1 entnommen werden kann, ist die sich in Umfangsrichtung erstreckende Nut 16 radial außen offen und wird von zwei sich gegenüberliegenden Nutwandschenkeln 17 bzw. 18 begrenzt. Um die Laufschaufel 12 über ihre Schaufelfüße 14 in die Umfangsnut 16 einführen zu können, sind nach dem Stand der Technik in die Nut 16 bzw. die Nutwandschenkel 17, 18 Ausnehmungen bzw. Einkerbungen 19 eingebracht, die Einfüllöffnungen für die Schaufelfüße 14 bilden. Um die Laufschaufeln 12 in die Umfangsnut 16 einzuführen, werden demnach die Laufschaufeln 12 über ihre Schaufelfüße 14 im Bereich der Einkerbungen 19 in die Umfangsnut 16 eingefädelt und sodann in Umfangsrichtung verschoben. Nachdem die letzte Laufschaufel 12 bei dem aus dem Stand der Technik gemäß Fig. 1 bekannten Gasturbinenrotor 10 eingesetzt worden ist, wird der gesamte Satz aus Laufschaufeln 12 um eine halbe Schaufelteilung in Umfangsrichtung verschoben, sodass sich alle Kontaktflächen der Schaufelfüße 14 unterhalb der tragenden Nutwandschenkel 17 und 18 befinden und demnach nicht im Bereich einer Ausnehmung bzw. Einkerbung 19 der Nutwandschenkel 17, 18. Daraus folgt unmittelbar, dass die Schaufelfüße 14 in Umfangsrichtung gesehen nur in etwa die halbe Breite der Schaufelplattformen 15 aufweisen.

Fig. 2 bis 4 zeigen ein erstes Ausführungsbeispiel eines erfindungsgemäßen Gasturbinenrotors 20, der einen Rotorgrundkörper 21 sowie mehrere Laufschaufeln 22 aufweist. Die Laufschaufeln 22 verfügen wiederum jeweils über ein Schaufelblatt 23, einen Schaufelfuß 24 und eine zwischen dem Schaufelblatt 23 und dem Schaufelfuß 24 angeordnete Schaufelplattform 25. Der Rotorgrundkörper 21 verfügt über eine sich in Umfangsrichtung erstreckende Nut 26, die von seitlichen Nutwandschenkeln 27 bzw. 28 begrenzt wird, wobei die Laufschaufeln 22 mit ihren Schaufelfüßen 24 in der sich in Umfangsrichtung erstreckenden Nut 26 geführt sind. In montiertem Zustand (siehe Fig. 4) liegen die Schaufelfüße 24 unter Ausbildung sogenannter Tragflanken 29 an den Nutwandschenkel 27 und 28 an.

Im Sinne der hier vorliegenden Erfindung wird nun vorgeschlagen, dass die Umfangsnut 26 sowie die Schaufelfüße 24 ein derartiges Profil aufweisen, dass die Schaufelfüße 24 der Laufschaufeln 22 über eine Kippbewegung bzw. Schwenkbewegung in die Umfangsnut 26 des Rotorgrundkörpers 21 einführbar sind, und zwar ohne dass festigkeitsminimierende Einschnüren bzw. Einkerbungen in den Nutwandschenkeln 27 bzw. 28 erforderlich sind. Fig. 3 visualisiert die Kippbewegung bzw. Schwenkbewegung der Laufschaufel 22 beim Einführen des Schaufelfußes 24 derselben in die Umfangsnut 26 mit einem Doppelpfeil 30. Weiterhin ist das Profil der Schaufelfüße 24 der Laufschaufeln 22 derart bemessen, dass in Umfangsrichtung eine Breite der Schaufelfüße 24 in etwa bzw. annähernd einer Breite der jeweiligen Schaufelplattform 25 der jeweiligen Laufschaufel 22 entspricht. Durch die erfindungsgemäße Profilierung der Umfangsnut 26 sowie der Schaufelfüße 24 wird erzielt, dass einerseits festigkeitsminimierende Einkerbungen in den Nutwandschenkeln 27 und 28 entfallen können, und dass andererseits die Umfangserstreckung der Tragflanken 29 gegenüber dem Stand der Technik deutlich vergrößert ist. Hierdurch kann die Lebensdauer des Gasturbinenrotors 20 erhöht werden.

Wie bereits erwähnt, werden nach dem Einschwenken der Laufschaufeln 22 über die Schaufelfüße 24 in die Umfangsnut 26 im Sinne des Doppelpfeils 30 die Laufschaufeln 22 derart relativ zum Rotorgrundkörper 21 ausgerichtet, dass die Schaufelfüße 24 unter Ausbildung der Tragflanken 29 an den Nutwandschenkeln 27 und 28 der Nut 26 anliegen. In Radialrichtung wird dabei eine Relativposition zwischen den Laufschaufeln 22 und dem Rotorgrundkörper 21 durch Abstandhalter definiert, wobei die Abstandhalter zwischen den in Umfangsrichtung verlaufenden Nutwandschenkeln 27 und 28 sowie den Schaufelplattformen 25 der Laufschaufeln 22 positioniert sind.

Im Ausführungsbeispiel der Fig. 2 bis 4 sind die Abstandhalter als höckerartige Vorsprünge 31 ausgebildet, die sich zu beiden Seiten der Nut 26 erstrecken und demnach im Bereich beider Nutwandschenkel 27 und 28 positioniert sind. In Umfangsrichtung gesehen sind zu beiden Seiten der Umfangsnut 26 mit Abstand voneinander mehrere höckerartige Vorsprünge 31 ausgebildet. Zwischen zwei in Umfangsrichtung benachbarten, höckerartigen Vorsprüngen 31 ist demnach jeweils eine Ausnehmung 32 ausgebildet. Im Bereich beider Nutwandschenkel 27 und 28 sind demnach in Umfangsrichtung mehrere höckerartige Vorsprünge 31 mit Abstand voneinander positioniert. An jeweils zwei sich gegenüberliegenden, an unterschiedlichen Nutwandschenkeln 27 und 28 positionierten, höckerartigen Vorsprüngen 31 sind jeweils zwei Laufschaufeln 22 mit ihren Schaufelplattformen 25 gelagert. So zeigt Fig. 2, dass jede Laufschaufel 22 an einem Ende über ihre Plattform 25 an zwei höckerartigen Vorsprüngen 31 gelagert ist, die an unterschiedlichen Nutwandschenkeln 27 und 28 positioniert sind. An den gegenüberliegenden Enden der Schaufelplattformen 25 sind dieselben nicht an den höckerartigen Vorsprüngen 31 gelagert, sondern erstrecken sich vielmehr im Bereich einer Ausnehmung 32 zwischen in Umfangsrichtung voneinander beabstandeten Vorsprüngen 31.

Die im Ausführungsbeispiel der Fig. 2 bis 4 als höckerartige Vorsprünge 31 ausgebildeten Abstandhalter definieren demnach in montiertem Zustand der Laufschaufeln 22 eine radiale Relativposition der Laufschaufeln 22 zum Rotorgrundkörper 21 derart, dass ein nach radial innen Verschieben der Laufschaufeln 22 verhindert wird. Im Ausführungsbeispiel der Fig. 2 bis 4 sind die höckerartigen Vorsprünge 31 jeweils integraler Bestandteil des entsprechenden Nutwandschenkels 27 bzw. 28 und erstrecken sich ausgehend vom jeweiligen Nutwandschenkel 27 bzw. 28 nach radial außen.

In Umfangsrichtung wird die Relativposition zwischen den Laufschaufeln 22 und dem Grundkörper 21 des Gasturbinenrotors 20 durch Sicherungselemente 33 definiert, die sich durch jeweils zwei sich gegenüberliegende, an unterschiedlichen Nutwandschenkeln 27 und 28 positionierte, höckerartige Vorsprünge 31 erstrecken. Im Ausführungsbeispiel der Fig. 2 bis 4 sind die Sicherungselemente 33 als Niete ausgebildet, die in Bohrungen 34 der höckerartigen Vorsprünge 31 geführt sind. Im Ausführungsbeispiel der Fig. 4 wird das als Niet ausgebildete Sicherungselement 33 dadurch in seiner Position fixiert, dass eine Spitze 35 des Sicherungselements 33 im Sinne des Pfeils 36 umgebogen wird. Der Schaufelfuß 24 einer jeden Laufschaufel 22 verfügt an der Seite, an welcher derselbe an das Sicherungselement 33 angegrenzt, über eine Einbuchtung bzw. Ausnehmung 37, durch die das Sicherungselement 33 eingeführt werden kann, und die andererseits die Montageposition der Laufschaufeln 22 im Rotorgrundkörper 21 vorgibt.

Bei dem unter Bezugnahme auf Fig. 2 bis 4 beschriebenen, bevorzugten Ausführungsbeispiel verfügt der erfindungsgemäße Gasturbinenrotor über eine Führung der Schaufelfüße der Laufschaufeln in einer Umfangsnut des Rotorgrundkörpers, bei welcher keine festigkeitsminimierenden Einkerbungen in den Nutwandschenkeln der Umfangsnut erforderlich sind. Vielmehr sind die Umfangsnut sowie die Schaufelfüße derart profiliert, dass die Schaufelfüße über eine Kippbewegung in die Umfangsnut eingeführt werden können, und dass die Breite der Schaufelfüße in Umfangsrichtung annähernd der Breite der jeweiligen Schaufelplattform entspricht und damit gegenüber dem Stand der Technik deutlich größere Tragflanken zwischen den Schaufelfüßen und den Nutwandschenkeln ermöglicht werden. In Radialrichtung wird die Relativposition zwischen den Laufschaufeln und dem Rotorscheibengrundkörper durch als höckerartige Vorsprünge ausgebildete Abstandhalter definiert, die im bevorzugten Ausführungsbeispiel integraler Bestandteil der Nutwandschenkel sind. In Umfangsrichtung wird die Relativposition durch Sicherungselemente definiert, die sich durch zwei gegenüberliegende, an unterschiedlichen Nutenwandschenkeln positionierte, höckerartige Vorsprünge erstrecken.

Der Hauptvorteil dieser erfindungsgemäßen Ausführung eines Gasturbinenrotors gegenüber dem Stand der Technik liegt darin, dass auf die nach dem Stand der Technik erforderlichen Einfüllöffnungen in den Nutwandschenkeln, welche die Festigkeit und die Lebensdauer der Schaufel-Rotor-Verbindung reduzieren, verzichtet werden kann. Ein weiterer Hauptvorteil liegt darin, dass deutlich größere Tragflanken zwischen den Schaufelfüßen und den Nutwandschenkeln ermöglicht werden, wodurch die Flächenpressung im Bereich der Tragflächen und damit die sogenannte Frettinggefahr verringert wird. Der erfindungsgemäße Gasturbinenrotor kann im Betrieb deutlich höhere Kräfte aufnehmen als die aus dem Stand der Technik bekannten Rotoren, wodurch dessen Lebensdauer verlängert und dessen Einsatzbereich erweitert wird.

Ein zweites Ausführungsbeispiel eines erfindungsgemäßen Gasturbinenrotors 38 zeigt Fig. 5. Das Ausführungsbeispiel der Fig. 5 entspricht größtenteils dem Ausführungsbeispiel der Fig. 2 bis 4, sodass zur Vermeidung unnötiger Wiederholungen für gleiche Baugruppen gleiche Bezugsziffern verwendet werden. Nachfolgend wird nur auf die Details eingegangen, die das Ausführungsbeispiel der Fig. 5 vom Ausführungsbeispiel der Fig. 2 bis 4 unterscheidet. So unterscheidet sich das Ausführungsbeispiel der Fig. 5 vom Ausführungsbeispiel der Fig. 2 bis 4 lediglich durch die Ausgestaltung des Sicherungselements 33, welches im Ausführungsbeispiel der Fig. 5 als symmetrischer Niet ausgeführt ist. Hinsichtlich der übrigen Details wird auf die Ausführungen zum Ausführungsbeispiel der Fig. 2 bis 4 verwiesen.

Weitere Beispiele, die das Verständnis der Erfindung erbleichtern sind in Fig. 6 bis 9 dargestellt. Auch hier werden für gleiche Baugruppen des Gasturbinenrotors 39 gleiche Bezugsziffern verwendet und es wird nachfolgend lediglich auf die Details eingegangen, die die Beispiele der Fig. 6 bis 9 vom Ausführungsbeispiel der Fig. 2 bis 4 unterscheiden. So unterscheidet sich das Beispiel der Fig. 6 vom Ausführungsbeispiel der Fig. 2 bis 4 durch die Ausgestaltung der Abstandhalter, welche die Relativposition der Laufschaufeln 22 zum Rotorscheibengrundkörper 21 in Radialrichtung definieren. Im Beispiel der Fig. 6 ist an einem Nutwandschenkel 27 der Umfangsnut 26 ein erster Abstandhalter als in Umfangsrichtung der Nut 26 geschlossener Vorsprung 40 ausgebildet. Der Vorsprung 40 ist integraler Bestandteil des Nutwandschenkels 27 und erstreckt sich ausgehend vom Nutwandschenkel 27 nach radial außen in Richtung auf die Plattform 25 der Laufschaufel 22. Wie bereits erwähnt, ist der Vorsprung 40 im Beispiel der Fig. 6 in Umfangsrichtung geschlossen. Im Bereich des gegenüberliegenden Nutwandschenkels 28 dient als Abstandhalter ein ebenfalls in Umfangsrichtung geschlossener oder ein in Umfangsrichtung segmentierter Verschlussring 41, der zwischen den Nutwandschenkel 28 und die Plattformen 25 der Laufschaufel 22 eingeschoben wird und in dieser Position über einen Sicherungsring 42 fixiert ist. Der Verschlussring 41 stellt eine Verdrehsicherung sowie Kippsicherung für die Laufschaufeln 22 bereit.

Das Beispiel der Fig. 7 bis 9 unterscheidet sich vom Ausführungsbeispiel der Fig. 2 bis 4 wiederum durch die Ausgestaltung der Abstandhalter, welche die Relativposition der Laufschaufeln 22 zum Rotorscheibengrundkörper 21 in Radialrichtung definieren. Im Beispiel der Fig. 7 bis 9 ist an einem Nutwandschenkel 27 der Umfangsnut 26 ein erster Abstandhalter als in Umfangsrichtung der Nut 26 geschlossener Vorsprung 43 ausgebildet. Der Vorsprung 43 ist integraler Bestandteil des Nutwandschenkels 27 und erstreckt sich ausgehend vom Nutwandschenkel 27 nach radial außen in Richtung auf die Plattform 25 der Laufschaufel 22. Wie bereits erwähnt, ist der Vorsprung 43 im Beispiel der Fig. 7 bis 9 in Umfangsrichtung geschlossen. Im Bereich des gegenüberliegenden Nutwandschenkels 28 dient als Abstandhalter ein in Umfangsrichtung der Nut 26 verlaufender, durch mindestens eine Öffnung 45 unterbrochener Vorsprung 44, der integraler Bestandteil des Nutwändschenkels 28 ist. Im Bereich jeder Öffnung 45 wird die Relativposition in Umfangsrichtung zwischen den Laufschaufeln 22 und dem Grundkörper 21 des Gasturbinenrotors 20 durch ein Sicherungselement 46 definiert. Die Sicherungselemente 46 werden von einem Niet 47 und einem mit dem Niet 47 zusammenwirkenden Verschlusselement 48 für die Öffnung 45 gebildet. Die Sicherungselemente 46 erstrecken sich gemäß Fig. 7 und 8 durch die Vorsprünge 43 und 44 im Bereich der Nutwandschenkel 27 und 28. Im Beispiel der Fig. 7 bis 9 ist der Vorsprung 44 vorzugsweise durch zwei oder vier Öffnungen 45 unterbrochen, wobei sich jeweils zwei Öffnungen 45 diametral gegenüberliegen, und wobei jede Öffnung 45 von einem Verschlusselement 48 eines Sicherungselements 46 verschlossen wird.

## Patentansprüche

1. Rotor einer Turbomaschine, insbesondere Gasturbinenrotor, mit einem Rotorgrundkörper (21), wobei der Rotorgrundkörper (21) eine sich in Umfangsrichtung des Rotorgrundkörpers (21) erstreckende Nut (26) aufweist, und mit mehreren Laufschaufeln (22), wobei jede Laufschaufel (22) ein Schaufelblatt (23), einen Schaufelfuß (24) und eine zwischen dem Schaufelblatt (23) und dem Schaufelfuß (24) positionierte Schaufelplattform (25) aufweist und über ihren Schaufelfuß (24) in der Nut (26) des Rotorgrundkörpers (21) verankert ist, wobei die Nut (26) und die Schaufelfüße (24) ein derartiges Profil aufweisen, dass die Schaufelfüße (24) der Laufschaufeln (22) über eine Kippbewegung bzw. Schwenkbewegung in die sich in Umfangsrichtung erstreckende Nut (26) des Rotorgrundkörpers (21) einführbar sind, wobei in Umfangsrichtung eine Breite des Schaufelfußes (24) annähernd einer Breite der Schaufelplattform (25) der jeweiligen Laufschaufel (22) entspricht, wobei in Radialrichtung eine Relativposition zwischen den Laufschaufeln (22) und dem Rotorgrundkörper (21) durch Abstandhalter definiert wird, wobei die Abstandhalter radial außerhalb des lastkritischen Bereichs der Nut (26)zwischen in Umfangsrichtung verlaufenden Nutwandschenkeln (27, 28) und den Schaufelplattformen (25) der Laufschaufeln (22) positioniert sind, wobei die Abstandhalter als höckerartige Vorsprünge (31) ausgebildet und mit Abstand voneinander so positioniert sind, dass zwischen jeweils zwei benachbarten, höckerartigen Vorsprüngen eine Ausnehmung (32) für das Einführen der Schaufelfüße (24) durch eine Kipp- bzw. Schwenkbewegung in die Nut (26) ausgebildet ist, **dadurch gekennzeichnet,**
**dass** an beiden Nutwandschenkeln (27, 28) in Umfangsrichtung mehrere höckerartige Vorsprünge (31) mit Abstand voneinander positioniert sind, wobei an jeweils zwei sich gegenüberliegenden, an unterschiedlichen Nutwandschenkeln (27, 28) positionierten Vorsprüngen (31) jeweils zwei Laufschaufeln (22) mit ihren Schaufelplattformen (25) gelagert sind.

2. Rotor nach Anspruch 1,
**dadurch gekennzeichnet,**
**dass** sich durch jeweils zwei sich gegenüberliegende, an unterschiedlichen Nutwandschenkeln (27, 28) positionierte, höckerartige Vorsprünge (31) ein Sicherungselement (33) erstreckt, welches in Um fangsrichtung eine Relativposition zwischen den Laufschaufeln (22) und dem Rotorgrundkörper (21) definiert.

3. Rotor nach Anspruch 2,
**dadurch gekennzeichnet,**
**dass** die Sicherungselemente (33) als Niete ausgebildet sind.

4. Rotor nach einem der Ansprüche 1 bis 3,
**dadurch gekennzeichnet,**
**dass** die höckerartigen Vorsprünge (31) integraler Bestandteil der jeweiligen Nutwandschenkel (27, 28) sind und sich ausgehend von dem jeweiligen Nutwandschenkel (27, 28) nach radial außen erstrecken.

5. Gasturbine, insbesondere Flugtriebwerk, mit mindestens einem Rotor nach einem der Ansprüche 1 bis 4.

## Claims

1. A rotor of a turbomachine, in particular a gas turbine rotor, having a rotor base body (21), said rotor base body (21) having a channel (26) which extends circumferentially around the rotor base body (2), and a plurality of rotor blades (22), each rotor blade (22) having a blade paddle (23), a blade root (24) and a blade platform (25) positioned between the blade paddle (23) and the blade root (24) and being anchored by its blade root (24) in the channel (26) in the rotor base body (21), the channel (26) and the blade roots (24) having such a profile that it is possible to introduce the blade roots (24) of the rotor blades (22) into the circumferentially running channel (26) in the rotor base body (21) by means of a tipping or pivoting movement, a width of the blade root (24) corresponding circumferentially approximately to a width of the blade platform (25) of a given rotor blade (22), a relative position between the rotor blades (22) and the rotor base body (21) being defined radially by spacers, the spacers being positioned radially outside the load-critical area of the channel (26) between circumferentially running channel wall sides (27, 28) and the blade platforms (25), the spacers being designed as hump-shaped projections (31) positioned a certain distance from one another such that a recess (32) for the introduction of the blade roots (24) into the channel (26) by means of a tipping or pivoting movement is formed between pairs of two adjacent hump-shaped projections (31),
**characterised in that**
a plurality of hump-shaped projections (31) are positioned circumferentially a certain distance from one another on the two channel wall sides (27, 28), two rotor blades (22) with their blade platforms (25) being mounted on two opposite hump-shaped projections (31) positioned on different channel wall sides (27, 28).

2. A rotor in accordance with claim 1,
**characterised in that**
extending through each pair of opposite hump-shaped projections (31) positioned on different channel wall sides (27, 28) is a securing element (33) which defines a relative position between the rotor blade (22) and the base rotor body (21) circumferentially.

3. A rotor in accordance with claim 2,
**characterised in that**
the securing elements (33) are designed as rivets.

4. A rotor in accordance with one of claims 1 to 3,
**characterised in that**
the hump-shaped projections (31) form an integral part of the respective channel wall sides (27, 28) and extend radially outwards from the channel wall side (27, 28) in question.

5. A gas turbine, in particular an aircraft engine, having at least one rotor in accordance with one of claims 1 to 4.

## Revendications

1. Rotor d'une machine turbo, en particulier rotor de turbine à gaz, comprenant un corps de base du rotor (21), le corps de base du rotor (21) présentant une rainure (26) s'étendant dans le sens périphérique du corps de base du rotor (21), et plusieurs aubes mobiles (22), chaque aube mobile (22) présentant une ailette (23), une emplanture d'aube (24) et une plate-forme d'aube (25) positionnée entre l'ailette (23) et l'emplanture d'aube (24) et ancrée par son emplanture d'aube (24) dans la rainure (26) du corps de base du rotor (21), la rainure (26) et les emplantures d'aubes (24) présentant un profil tel que les emplantures d'aubes '(24) des aubes mobiles (22) peuvent être introduites par un mouvement de basculement ou de pivotement dans la rainure (26) du corps de base du rotor (21), s'étendant dans le sens périphérique, sachant qu'une largeur de l'emplanture d'aube (24) correspond dans le sens périphérique approximativement à une largeur de la plate-forme d'aube (25) de l'aube mobile (22) concernée, une position relative entre les aubes mobiles (22) et le corps de base du rotor (21) étant définie par des écarteurs dans le sens radial, les écarteurs étant positionnés radialement à l'extérieur de la zone critique au niveau de la charge de la rainure (26) entre des branches de paroi de rainure (27, 28) agencées dans le sens périphérique et les plates-formes d'aubes (25) des aubes mobiles (22), les écarteurs étant conçus comme des saillies (31) en forme de bosse et étant positionnés à distance les uns des autres de telle sorte que entre respectivement deux saillies voisines en forme de bosse, un évidement (32) est réalisé pour l'introduction des emplantures d'aubes (24) par un mouvement de basculement ou de pivotement dans la rainure (26), **caractérisé en ce que**, sur lesdites branches de la paroi de rainure (27, 28) plusieurs saillies (31) en forme de bosse sont positionnées dans le sens périphérique à distance les unes des autres, sachant que à chaque fois deux aubes mobiles (22) avec leurs plates-formes d'aubes (25) sont logées sur respectivement deux saillies (31) se faisant face et positionnées sur différentes branches de paroi de rainure (27, 28).

2. Rotor selon la revendication 1, **caractérisé en ce qu'**à travers à chaque fois deux saillies (31) en forme de bosse, se faisant face, positionnées sur différentes branches de paroi de rainure (27, 28) s'étend un élément de sécurité (33), qui définit dans le sens périphérique une position relative entre les aubes mobiles (22) et le corps de base du rotor (21).

3. Rotor selon la revendication 2, **caractérisé en ce que** les éléments de sécurité (33) sont conçus comme des rivets.

4. Rotor selon l'une quelconque des revendications 1 à 3, **caractérisé en ce que** les saillies (31) en forme de bosse sont une partie intégrale des branches de paroi de rainure (27, 28) concernées et s'étendent à partir de la branche de paroi de rainure (27, 28) concernée radialement vers l'extérieur.

5. Turbine à gaz, en particulier groupe motopropulseur, comprenant au moins un rotor selon l'une quelconque des revendications 1 à 4.
